# FASCICULE DE BREVET EUROPEEN

(11) **EP 0 800 189 B1**
(45) Date de publication et mention de la délivrance du brevet: **23.01.2002**
(21) Numéro de dépôt: 97400769.2
(22) Date de dépôt: 03.04.1997
(51) Int. Cl.: H01H 3/02, H01H 13/68

(54) **Dispositif d'actionnement pour appareil électrique tel que disjoncteur-moteur**
Betätigungseinrichtung für elektrisches Gerät wie Schutzschalter
Actuator assembly for electrical apparatus such as a circuit breaker

(30) Priorité: 05.04.1996 FR 9604432
(43) Date de publication de la demande: 08.10.1997
(73) Titulaire: Schneider Electric Industries SA, 92500 Rueil-Malmaison (FR)
(72) Inventeur: Makuc, Daniel, 21600 Longvic (FR); Marcenne, Jacques, 21000 Dijon (FR)
(74) Mandataire: Carias, Alain

(56) Documents cités:
- EP-A- 0 559 507
- DE-A- 3 113 034
- DE-C- 3 341 874
- GB-A- 1 079 012

## Description

La présente invention concerne un dispositif d'actionnement manuel coopérant avec un appareil électrique interrupteur tel qu'un disjoncteur-moteur logé dans un coffret et muni d'un bouton de commande de marche et d'un bouton de commande d'arrêt à mouvements alternés.

De tels dispositifs de commande sont bien connus et comprennent un bouton marche à impulsion et un bouton d'arrêt d'urgence verrouillable, ces boutons ayant des axes parallèles, étant associés à une paroi du coffret et coopérant respectivement avec les organes marche et arrêt de l'appareil. On constate que, dans certains cas, en dépit du fait que le bouton d'arrêt d'urgence est enfoncé en position arrêt et se trouve verrouillé dans cette position, il est cependant possible de mettre le disjoncteur-moteur à l'état marche en appuyant fortement sur le bouton marche du coffret ; une telle manoeuvre est causée par les déformations et les tolérances qui se manifestent dans le montage.

Le document GB 1 079 012 décrit un appareil interrupteur dont le boîtier est muni d'un bouton marche et d'un bouton arrêt qui agissent sur un mécanisme à serrure de déclenchement et de réarmement. Cet appareil ne présente pas de disposition capable d'empêcher, quand l'appareil est logé dans un coffret, l'inconvénient décrit ci-dessus, dû à une cinématique de transmission complexe et aux déformations et tolérances qui altèrent cette cinématique.

L'invention a pour but d'éviter cet inconvénient et vise à rendre inopérant l'actionnement du bouton marche du coffret quand le bouton d'arrêt d'urgence du coffret est verrouillé en position arrêt.

Selon l'invention,
- le bouton marche à impulsion est relié au bouton marche de l'appareil par l'intermédiaire d'un organe de transmission déclenchable pouvant prendre d'une part un état normal dans lequel est active la transmission au bouton marche d'une impulsion exercée sur le bouton marche à impulsion et d'autre part un état de sécurité dans lequel cette transmission est inactivée,
- entre le bouton d'arrêt d'urgence et le bouton d'arrêt est disposé un mécanisme de sécurité qui met l'organe de transmission (20) dans son état de sécurité lorsque le bouton d'arrêt d'urgence est enfoncé.

Le but visé est donc atteint par des moyens simples, faisant de préférence intervenir pour l'organe de transmission déclenchable un organe à déclenchement brusque, par exemple un levier à genouillère dont le coude est appliqué contre une paroi de glissement prévue sur un levier par ailleurs en appui sur une butée effaçable lorsque le bouton d'arrêt d'urgence est enfoncé.

La description qui est faite ci-après d'un exemple de réalisation non limitatif, en regard des dessins annexés, illustre les avantages et résultats obtenus grâce à l'invention.
La figure 1 représente schématiquement un dispositif d'actionnement manuel pour disjoncteur-moteur conforme à l'invention.
La figure 2 représente en perspective les principaux éléments du dispositif de la figure 1.
Les figures 3 et 4 montrent en élévation une coupe schématique du dispositif au niveau du bouton marche et respectivement du bouton d'arrêt d'urgence dans la position marche du disjoncteur-moteur.
La figure 5 montre dans la même position le dispositif en vue de dessus schématique.
Les figures 6 à 8 représentent le dispositif dans la position arrêt du disjoncteur, avec tentative d'actionnement du bouton marche alors que le bouton d'arrêt d'urgence est verrouillé, par des vues correspondant à celles des figures 3 à 5.

Le dispositif d'actionnement 10 illustré sur les figures est associé à un disjoncteur-moteur 11 logé dans un coffret 12 dont la paroi antérieure 13 est munie de boutons-poussoirs d'axes parallèles X1 et X2, à savoir un bouton marche à impulsion 14 et un bouton d'arrêt d'urgence 15 du type dit coup de poing, pour commander, par l'intermédiaire d'éléments de transmission décrits plus loin, un organe de commande marche 16 et un organe de commande arrêt 17 du disjoncteur-moteur 11. Les organes 16,17 sont des boutons sollicités par pression, du type basculant comme décrit dans le document EP-559 507, mais pouvant aussi bien être du type coulissant ; ces organes peuvent prendre deux positions par mouvements alternés, chacun restant maintenu dans l'une ou l'autre position, c'est- à-dire qu'à l'état marche du. disjoncteur-moteur l'organe marche 16 est enfoncé et l'organe arrêt 17 sorti, tandis qu'à l'état arrêt du disjoncteur-moteur l'organe marche 16 est sorti et l'organe arrêt 17 enfoncé.

Selon l'invention, le bouton marche 14 du coffret est relié à l'organe marche 16 du disjoncteur-moteur par l'intermédiaire d'un organe de transmission 20 déclenchable,de préférence à déclenchement brusque; l'organe de transmission 20 peut prendre une position normale dans laquelle est activée la transmission à l'organe 16 d'une impulsion exercée sur le bouton 14 et une position de sécurité dans laquelle cette transmission est inactivée. D'autre part, entre le bouton d'arrêt d'urgence 15 du coffret et l'organe d'arrêt 17 du disjoncteur-moteur est disposé un mécanisme de sécurité 30 qui agit sur l'organe de transmission 20 pour que celui-ci soit mis dans son état de sécurité lorsque le bouton d'arrêt d'urgence est enfoncé, afin d'inactiver la transmission quand a lieu une tentative de forçage du bouton marche 14.

L'organe de transmission à déclenchement brusque 20 comprend ici un levier à genouillère articulée 21 coopérant à une extrémité 22 avec un élément mobile du bouton marche 14 et à l'autre extrémité 23 avec un levier 24 suceptible d'agir par poussée sur l'organe marche 16. Le levier 24 peut tourner autour d'un axe Y1 orthogonal aux axes X1,X2. Le coude 25 du levier à genouillère 21 est appliqué contre une paroi de glissement d'un levier pivotant 31 qui fait partie du mécanisme de sécurité 30. L'organe de transmission à déclenchement brusque 20 peut en variante être constitué par tout autre organe de transmission, apte à prendre un état normal actif et un état de sécurité inactif, entre le bouton marche 14 et l'organe marche 16 du disjoncteur-moteur.

Le levier 31 est en forme approximative de T dont l'âme 32 pivote à son extrémité 32a autour d'un axe X3 parallèle aux axes X1,X2 et dont l'aile 33 porte d'un côté la paroi de glissement 34 pour le coude de la genouillère et de l'autre côté une portée 35 appliquée normalement contre une butée 41 ménagée sur un levier pivotant 40. Un faible ressort de rappel 36,qui est par exemple un ressort en épingle (voir figures 2 à 8) est associé au levier 31 pour tendre à appliquer la paroi 34 contre le coude 25 de la genouillère. Le levier 40 est disposé entre le bouton d'arrêt d'urgence 15 et l'organe d'arrêt 17 du disjoncteur-moteur de façon à pivoter autour d'un axe Y2 parallèle à l'axe Y1 ou confondu avec celui-ci ; il coopère avec la partie mobile 15a du bouton 15 par un appui 42 et avec l'organe 17 par un doigt 43. D'autrte part, un ressort de rappel 44 peut être associé au levier 24 affecté à l'actionnement du bouton marche.

Le fonctionnement du dispositif représenté va être décrit en regard des figures 3 à 8.

Quand le bouton d'arrêt d'urgence 15 est au repos et que l'opérateur actionne le bouton marche 14 (voir figure 3), l'élément mobile de ce dernier entraîne le levier à genouillère 21 dont le coude 25 glisse sur la paroi 34 du levier 31. Comme le bouton 15 est au repos, le levier 40 est en position haute (voir figure 4) et maintient par sa butée 41 le levier 31; la paroi 34 ne pouvant pas se déplacer, la genouillère ne se déforme pas et contraint le levier 24 à pivoter pour mettre l'organe marche 16 en position active ; simultanément et sous l'effet de la serrure interne du disjoncteur-moteur, l'organe arrêt 17 est amené à sa position sortie, à proximité du doigt 43 du levier 40. En relâchant le bouton 14, l'opérateur laisse celui-ci remonter sous l'effet d'un ressort interne ; le bouton reprend sa position indiquée en tirets sur la figure 3 et les divers éléments des organes 20,30 occupent les positions visibles figure 5.

Quand l'opérateur actionne le bouton d'arrêt d'urgence 15, celui-ci s'enfonce et, via le levier 42, enfonce l'organe arrêt 17 du disjoncteur-moteur, de sorte que celui-ci est mis à l'arrêt (voir figure 7). De plus, la butée 41 du levier s'abaisse et laisse désormais à la portée 35 du levier 31 la possibilité de se déplacer et donc au levier 31 de pivoter. Simultanément l'organe marche 16 du disjoncteur-moteur est mis en position sortie par la serrure interne du disjoncteur-moteur. Si par inadvertance l'opérateur presse alors le bouton marche 14 (figure 6), la genouillère plie dès que le levier 24 rencontre l'organe 16, car le coude 25 fait pivoter en sens horaire le levier 31 alors libéré (voir figure 8), en tendant le léger ressort 36. Quand l'opérateur relâche sa pression sur le bouton marche 14, les divers éléments des organes 20,30 reviennent à leur position initiale (voir figure 5).

## Revendications

1. Dispositif d'actionnement manuel coopérant avec un appareil électrique interrupteur tel qu'un disjoncteur-moteur, ledit appareil électrique interrupteur étant logé dans un coffret et muni d'un bouton de commande de marche (16) et d'un bouton de commande d'arrêt (17) à mouvements alternés,
où
- l'appareil électrique interrupteur est doté d'un bouton marche à impulsion (14) et d'un bouton d'arrêt d'urgence (15) qui ont des axes parallèles et sont associés à une paroi du coffret, le bouton marche à impulsion (14) du coffret coopérant avec le bouton de commande de marche (16) de l'appareil électrique interrupteur, le bouton d'arrêt d'urgence (15) du coffret coopérant avec le bouton de commande d'arrêt (17) de l'appareil électrique interrupteur et pouvant être mis dans une position arrêt enfoncée et verrouillée,
- le bouton marche à impulsion (14) est relié au bouton de commande de marche (16) par l'intermédiaire d'un organe de transmission déclenchable (20) pouvant prendre un état normal dans lequel est active la transmission au bouton de commande de marche (16) d'une impulsion exercée sur le bouton marche à impulsion (14) et un état de sécurité dans lequel cette transmission est inactive,
- entre le bouton d'arrêt d'urgence (15) et le bouton de commande d'arrêt (17) est disposé un mécanisme de sécurité (30) qui met l'organe de transmission (20) dans son état de sécurité lorsque le bouton d'arrêt d'urgence est enfoncé.

2. Dispositif selon la revendication 1, **caractérisé par le fait que** le mécanisme de sécurité (30) comprend un levier de sécurité (31) et que l'organe de transmission (20) est un levier à genouillère (21) dont les extrémités coopèrent d'une part avec le bouton marche à impulsion (14) du coffret, d'autre part avec le bouton de commande de marche (16) de l'appareil électrique interrupteur, et dont le coude (25) est appliqué de manière glissante contre le levier de sécurité (31).

3. Dispositif selon la revendication 2, **caractérisé par le fait que** le levier de sécurité (31) est monté pivotant autour d'un axe (X3) parallèle aux axes (X1,X2) d'actionnement du bouton marche à impulsion et du bouton d'arrêt d'urgence, et est mis en oeuvre par le bouton d'arrêt d'urgence en constituant une butée effaçable pour l'ordane de transmission (20).

4. Dispositif selon la revendication 2, **caractérisé par le fait que** le levier de sécurité (31) est mis en oeuvre par le bouton d'arrêt d'urgence (15) au moyen d'un levier (40) intermédiaire entre celui-ci et le bouton de commande d'arrêt (17), pivotant autour d'un axe (Y2) perpendiculaire aux axes (X1,X2) d'actionnement des boutons marche à impulsion et d'arrêt d'urgence et offrant une butée effaçable pour le levier de sécurité (31).

5. Dispositif selon la revendication 2, **caractérisé par le fait que** le levier de sécurité (31) est sollicité vers l'organe de transmission (20) par un faible ressort (36)

## Patentansprüche

1. Manuelle Betätigungseinrichtung zusammenwirkend mit einer elektrischen Schaltvorrichtung, beispielsweise ein Motorschutzschalter, wobei die elektrische Schaltvorrichtung in einem Schaltkastengehäuse untergebracht und mit einem Betätigungsknopf zum Einschalten (16) und einem Betätigungsknopf zum Ausschalten (17) in gegenläufiger Bewegung versehen ist,
wobei
- der elektrische Schalter mit einem Impuls-Einschalter (14) und einem Notausschalter (15) versehen ist, die achsparallel und an einer Gehäusewand des Schaltkastens angeordnet sind, wobei der Impuls-Einschalter (14) des Schaltkastengehäuses mit dem Einschalter (16) des elektrischen Schalters zusammenwirkt, und wobei der Notausschalter (15) des Schaltkastengehäuses mit dem Ausschalter (17) des elektrischen Schalters zusammenwirkt und in eine eingedrückte und verriegelte Ausschaltstellung gebracht werden kann,
- der Impuls-Einschalter (14) mit dem Einschalter (16) durch ein auslösbares Übertragungselement (20) verbunden ist, das einen Normalzustand einnehmen kann, bei dem die Übertragung zum Einschalter (16) eines auf den Impuls-Einschalter (14) wirkenden Impulses aktiv ist, und einen Sicherheitszustand, bei dem diese Übertragung deaktiviert ist,
- zwischen dem Notausschalter (15) und dem Ausschalter (17) ein Sicherheitsmechanismus (30) vorhanden ist, der das Übertragungselement (20) in seinen Sicherheitszustand versetzt, sobald der Notausschalter eingedrückt wird.

2. Einrichtung nach Anspruch 1, **dadurch gekennzeichnet, dass** der Sicherheitsmechanismus (30) einen Sicherheitshebel (31) umfasst, und dass das Übertragungselement (20) ein Kniehebel (21) ist, dessen Enden mit dem Impuls-Einschalter (14) des Schaltkastengehäuses einerseits und mit dem Einschalter (16) der elektrischen Schaltvorrichtung andererseits zusammenwirken, und der so montiert ist, das sein Knie (25) gegen den Sicherheitshebel (31) gleiten kann.

3. Einrichtung nach Anspruch 2, **dadurch gekennzeichnet, dass** der Sicherheitshebel (31) so montiert ist, dass er sich um eine Achse (X3) bewegt, die parallel zu den Achsen (X1, X2) für die Betätigung des Impuls-Einschalters und des Notausschalters verläuft, und durch den Notausschalter betätigt wird, indem er einen entfernbaren Anschlag für das Übertragungselement (20) darstellt.

4. Einrichtung nach Anspruch 2, **dadurch gekennzeichnet, dass** der Sicherheitshebel (31) durch den Notausschalter (15) mit Hilfe eines Hebels (40) zwischen dem Notausschalter und dem Ausschalter (17) betätigt wird, wobei sich der Hebel (40) um eine Achse (Y2) dreht, die rechtwinklig zu den Achsen (X1, X2) für die Betätigung des Impuls-Einschalters und des Notausschalters verläuft und einen entfernbaren Anschlag für den Sicherheitshebel (31) bietet.

5. Einrichtung nach Anspruch 2, **dadurch gekennzeichnet, dass** der Sicherheitshebel (31) durch eine kleine Feder (36) an das Übertragungselement stösst.

## Claims

1. Manually activated device cooperating with an electrical switching apparatus such as a motor circuit breaker, the said electrical switching apparatus being housed in a box and equipped with a start control button (16) and a stop control button (17) with alternating movements, in which
- the electrical switching apparatus is provided with a start push button (14) and an emergency stop button (15) that have parallel axes and are associated with a wall in the box, the start push button (14) of the box cooperating with the start control button (16) of the electrical switching apparatus, the emergency stop button (15) on the box cooperating with the stop control button (17) of the electrical switching apparatus and can be put into a pushed in and lockable stop position,
- the On push button (14) is connected to the On control button (16) through a trippable transmission device (20) that can move into a normal state in which the transmission is activated at the control button (16) by pressing on the On push button (14) and a safety state in which this transmission is inactive,
- there is a safety mechanism (30) between the emergency stop button (15) and the stop control button (17) that puts the transmission device (20) into its safety state when the emergency stop button is pressed in.

2. Device according to claim 1, **characterized by** the fact that the safety mechanism (30) comprises a safety lever (31) and the transmission device (20) is a fast closing lever (21), the ends of which cooperate firstly with an On push button (14) on the box, and secondly with the On control button (16) of the electrical switching apparatus, and the elbow (25) of which is applied to slide in contact with the safety lever (31).

3. Device according to claim 2, **characterized by** the fact that the safety lever (31) is mounted free to pivot about an axis (X3) parallel to the activation axes (X1, X2) of the On push button and the emergency stop button and is applied by the emergency stop button forming a removable stop for the transmission device (20).

4. Device according to claim 2, **characterized by** the fact that the safety lever (31) is operated by the emergency stop button (15) by means of a lever (40) that is intermediate between the emergency stop button and the stop control button (17), pivoting about an axis (Y2) perpendicular to the axes (X1, X2) along which the On push button and the emergency stop button are activated, and providing a retractable stop for the safety lever (31).

5. Device according to claim 2, **characterized by** the fact that the safety lever (31) is moved towards the transmission device (20) by a weak spring (36).
